# FASCICULE DE BREVET EUROPEEN

(11) **EP 1 160 505 B1**
(45) Date de publication et mention de la délivrance du brevet: **10.01.2007**
(21) Numéro de dépôt: 01400962.5
(22) Date de dépôt: 13.04.2001
(51) Int. Cl.: F21S 8/10, F21V 5/02, F21V 14/00

(54) **Procédé pour adapter un faisceau de croisement de projecteur elliptique à un sens de circulation inverse, dispositif, gabarit et projecteur pour la mise en oeuvre de ce procédé**
Verfahren um den Abblendlichtstrahl eines elliptischen Scheinwerfers an den Gegenverkehr anzupassen, Vorrichtung, Schablone und Scheinwerfer um dieses Verfahren auszuführen
Process to adapt an elliptical headlamp low beam to the opposite driving side, device, template and headlamp for the implementation of such process

(30) Priorité: 31.05.2000 FR 0007188
(43) Date de publication de la demande: 05.12.2001
(73) Titulaire: VALEO VISION, 93012 Bobigny Cédex (FR)
(72) Inventeur: Brun, Norbert, c/o Valeo Vision, 93012 Bobigny Cédex (FR); Goncalves, Whilk, c/o Valeo Vision, 93012 Bobigny Cédex (FR)

(56) Documents cités:
- DE-A- 4 202 762
- DE-A- 19 830 396
- FR-A- 2 428 204
- FR-A- 2 542 422
- GB-A- 1 462 044
- GB-A- 2 350 671

## Description

La présente invention concerne de manière générale les projecteurs de véhicules automobiles, et plus particulièrement les moyens à mettre en oeuvre pour permettre à un véhicule pourvu de projecteurs de croisement pour un sens de trafic donné (par exemple trafic à droite pour l'Europe continentale) de pouvoir circuler dans un pays où le trafic est dans le sens opposé (par exemple trafic à gauche pour le Royaume Uni) sans éblouir les conducteurs de véhicules circulant en sens inverse.

En Europe, un faisceau de croisement pour trafic à droite est typiquement délimité par une coupure supérieure dite en « V », constituée par un demi-plan horizontal à gauche de l'axe de la route et par un demi-plan incliné vers le haut d'environ 15° par rapport à l'horizontale à droite de l'axe de la route. La demi-coupure horizontale à gauche permet de ne pas éblouir les conducteurs des véhicules circulant en sens inverse, tandis que la demi-coupure remontante à droite permet de bien éclairer le bas-côté de la route et de garantir la distance de visibilité à droite. On comprend donc que, lorsqu'un véhicule ainsi équipé circule dans un pays où la circulation se fait à gauche de la chaussée, la partie du faisceau située sous la demi-coupure remontante va éblouir les conducteurs des véhicules circulant en sens inverse, ce qui compromet gravement la sécurité du trafic.

Avec des projecteurs équipés d'un miroir du genre parabolique en coopération avec un filament d'une lampe à incandescence lui-même associé à une coupelle d'occultation (tel que le filament avant d'une lampe normalisée « H4 »), une glace de protection du projecteur étant striée pour assurer la répartition photométrique du faisceau lumineux émis par le projecteur, une solution connue à ce problème consiste à coller sur une zone déterminée de la glace de protection de chaque projecteur un adhésif opaque, dit « cache vacancier », permettant d'occulter la partie de faisceau située sous la demi-coupure remontante, pour obtenir un faisceau globalement délimité par une coupure à peu près plate, et donc éviter les problèmes d'éblouissement précités (GB-A-1 462 044). Il en est de même avec les projecteurs dont le miroir est conçu pour définir lui-même le faisceau avec coupure et dont la glace de protection est striée.

Dans le cas des projecteurs dont le réflecteur définit à lui seul le faisceau avec coupure et dont la glace de protection est lisse, c'est à dire non déviatrice ou faiblement déviatrice, il est également possible d'identifier la partie du miroir réflecteur responsable de la partie du faisceau située sous la demi-coupure remontante, et donc de déterminer sur la glace de protection les régions dans lesquelles les rayons lumineux issus de cette partie du miroir traversent la glace lisse. Il est alors possible de disposer un cache opaque sur cette partie de la glace pour occulter la partie indésirable du faisceau.

La solution connue, si elle répond au problème posé, c'est à dire éviter l'éblouissement des conducteurs circulant en sens inverse lors d'un changement du sens de circulation, est toutefois peu satisfaisante en ce sens qu'elle consiste à occulter une partie non négligeable du faisceau émis par le projecteur, donc à diminuer le flux lumineux éclairant la route située en avant du véhicule, et par conséquent à diminuer le confort visuel du conducteur lors de la conduite de nuit, et ce d'autant plus que ce conducteur circule selon un sens de circulation auquel il est moins habitué que le sens dans lequel il circule d'ordinaire, et qu'il peut ne pas disposer de tous ses réflexes.

Une telle solution est cependant difficilement applicable à d'autres catégories de projecteurs, par exemple des projecteurs dits « elliptiques » dans lesquels une source lumineuse est placée à un premier foyer d'un miroir récupérateur et concentrateur du genre ellipsoïdal, le flux lumineux étant ainsi concentré en une tache lumineuse au deuxième foyer du miroir ellipsoïdal, qui est confondu avec le foyer objet d'une lentille convergente, qui projette alors sur la route le faisceau d'éclairage désiré.

Dans ce type de projecteur en effet, la coupure est engendrée par un cache ou écran placé au voisinage immédiat du foyer objet de la lentille convergente, qui occulte directement la tache lumineuse. On considère alors généralement qu'il n'existe pas, sur la glace de protection située en aval de la lentille, de zone directement associée à la lumière gênante située immédiatement au dessous de la demi-coupure remontante. On peut en effet considérer, grossièrement, que chaque zone élémentaire de la lentille, et par conséquent chaque zone correspondante de la glace de protection, contribue à projeter l'ensemble du faisceau.

C'est pourquoi, dans les projecteurs du genre elliptique, il est connu de concevoir le cache ou l'écran pour qu'il soit à géométrie variable, c'est à dire qu'il puisse, par la manoeuvre d'un bouton ou par une commande électrique, inverser les demi-coupures droite et gauche dans le faisceau pour transformer un faisceau de croisement à coupure en V pour un trafic à droite en un faisceau de croisement à coupure en V pour un trafic à gauche.

La présente invention se place dans ce contexte et elle a pour but d'éviter ces inconvénients en proposant, en particulier pour un projecteur du genre elliptique, de réaliser l'adaptation de la géométrie du faisceau lumineux imposée par le changement du sens du trafic par des moyens sensiblement aussi simples à mettre en oeuvre et aussi peu onéreux que les caches vacanciers décrits plus haut, c'est à dire en apposant sur des zones déterminées de la glace de protection du projecteur un dispositif d'adaptation tel que la lumière émise par le projecteur et située en dessous de la demi-coupure remontante, située par construction d'un côté du faisceau lumineux émis par ce projecteur pour un sens de circulation donnée, soit éliminée du faisceau émis par le projecteur de telle sorte que ce dernier ne soit plus éblouissant pour les conducteurs des véhicules circulant en sens inverse lorsque le véhicule ainsi équipé est soumis à une inversion du sens de circulation, tout en conservant l'intégralité du flux lumineux émis par le projecteur, et les caractéristiques photométriques de ce dernier.

La présente invention a donc pour objet un procédé pour adapter un faisceau de croisement d'un projecteur du genre elliptique pour véhicule automobile à un sens de circulation inverse, le projecteur comportant, en amont d'une glace de protection non déviatrice ou faiblement déviatrice de la lumière, une source lumineuse émettant des rayons lumineux vers un miroir récupérateur et concentrateur qui les renvoie en direction d'une lentille convergente pour former, en coopération avec un cache un faisceau de croisement comportant de part et d'autre d'un axe optique une demi-coupure sensiblement horizontale s'étendant d'un côté de l'axe optique et une demi-coupure située au-dessus de l'horizontale s'étendant de l'autre côté de l'axe optique, le procédé comportant les étapes consistant à :
- déterminer sur la surface extérieure de la glace de protection au moins une première région à travers laquelle passent les rayons lumineux correspondant à la partie du faisceau de croisement située en dessous de l'horizontale et au moins une deuxième région à travers laquelle passent des rayons lumineux correspondant à la partie du faisceau de croisement située entre l'horizontale et la demi-coupure située au-dessus de l'horizontale,
- disposer sur la deuxième région de la surface extérieure de la glace de protection au moins un dispositif modifiant le trajet des rayons lumineux passant par cette deuxième région,
- dévier vers le bas le trajet des rayons lumineux traversant la deuxième région de glace de protection pour qu'ils soient situés dans la partie du faisceau de croisement située en dessous de l'horizontale.

Selon la présente invention, le procédé comporte l'étape supplémentaire consistant à dévier horizontalement les rayons lumineux traversant la deuxième région de la surface de la glace de protection pour qu'ils soient situés dans la partie du faisceau de croisement située en dessous de l'horizontale et répartis dans cette partie du faisceau de croisement

Selon d'autres caractéristiques avantageuses et non limitatives du procédé selon l'invention :
- la déviation du trajet des rayons lumineux passant par la deuxième région de la glace de protection du projecteur est effectuée par un élément transparent et déviateur de lumière ;
- l'élément transparent et déviateur de lumière comporte, lorsqu'il est en place sur le projecteur du véhicule, une première partie sensiblement prismatique déviant la lumière vers le bas et une deuxième partie déviant la lumière horizontalement ;
- au moins une des première ou deuxième parties est constituée par un prisme de Fresnel ;
- au moins une des première ou deuxième parties est constituée par des stries à profil curviligne.

La présente invention a également pour objet un dispositif d'adaptation pour la mise en oeuvre de ce procédé.

Selon l'invention, le dispositif d'adaptation est destiné à être interposé sur le trajet d'une partie d'un faisceau lumineux émis par un projecteur de croisement du genre elliptique pour véhicule automobile comportant, en amont d'une glace de protection non déviatrice ou faiblement déviatrice de la lumière, une source lumineuse émettant des rayons lumineux vers un miroir récupérateur et concentrateur qui les renvoie en direction d'une lentille convergente pour former, en coopération avec un cache un faisceau de croisement comportant de part et d'autre d'un axe optique une demi-coupure sensiblement horizontale s'étendant d'un côté de l'axe optique et une demi-coupure située au-dessus de l'horizontale s'étendant de l'autre côté de l'axe optique, le dispositif étant destiné à adapter la partie située au-dessus de l'horizontale du faisceau lumineux émis par le projecteur de croisement lorsque le véhicule circule selon un sens de trafic inverse à celui pour lequel le projecteur a été conçu, et il est constitué d'un matériau transparent et déviateur de la lumière.

Selon d'autres caractéristiques avantageuses et non limitatives du dispositif d'adaptation selon l'invention :
- le dispositif comporte, lorsqu'il est en place sur le projecteur du véhicule, une première partie sensiblement prismatique déviant la lumière vers le bas et une deuxième partie déviant la lumière latéralement ;
- au moins une des première et deuxième parties est constituée par un prisme de Fresnel ;
- au moins une des première et deuxième parties est constituée par des stries à profil curviligne ;
- le dispositif est disposé sur la surface extérieure de la glace de protection du projecteur ;
- le dispositif comporte au moins deux sections comprenant chacune une première et une deuxième partie, l'angle au sommet de la première partie sensiblement prismatique de chaque section étant différent ;
- le dispositif comporte au moins deux sections comprenant chacune une première et une deuxième partie, le profil des stries de la deuxième partie de chaque section étant différent.

La présente invention a encore pour objet un gabarit pour la mise en oeuvre du procédé décrit plus haut.

Selon l'invention, le gabarit délimite la deuxième région de la glace de protection du projecteur sur laquelle doit être disposé le dispositif d'adaptation.

Selon d'autres caractéristiques avantageuses et non limitatives du gabarit selon l'invention, le gabarit est adapté à la forme totale de la glace de protection du projecteur de croisement et il délimite la deuxième région de la glace de protection du projecteur sur laquelle doit être disposé le dispositif d'adaptation.

La présente invention a enfin pour objet un projecteur de croisement du genre elliptique pour véhicule automobile, comportant, en amont d'une glace de protection non déviatrice ou faiblement déviatrice de la lumière, une source lumineuse émettant des rayons lumineux vers un miroir récupérateur et concentrateur qui les renvoie en direction d'une lentille convergente pour former, en coopération avec un cache un faisceau de croisement comportant de part et d'autre d'un axe optique une demi-coupure supérieure sensiblement horizontale s'étendant d'un côté de l'axe optique et une demi-coupure située au-dessus de l'horizontale s'étendant de l'autre côté de l'axe optique, le faisceau de croisement étant susceptible d'être adapté selon un procédé tel que décrit plus haut.

Selon la présente invention, la glace de protection est munie d'un gabarit de pose tel que décrit ci-dessus.

Selon d'autres caractéristiques avantageuses et non limitatives du projecteur selon l'invention, la glace de protection est munie d'un dispositif d'adaptation tel que décrit plus haut.

D'autres buts, caractéristiques et avantages de la présente invention ressortiront clairement de la description qui va maintenant être faite d'un exemple de réalisation donné à titre non limitatif en référence aux dessins annexés sur lesquels :
- la Figure 1 représente une vue schématique en coupe selon un plan vertical d'un projecteur du genre elliptique auquel est applicable la présente invention ;
- la Figure 2 représente une vue schématique en coupe selon un plan horizontal du projecteur de la Figure 1 ;
- les Figures 3A, 3B et 3C représentent chacune la trace d'un faisceau lumineux sur un écran disposé à distance et perpendiculairement à l'axe d'un projecteur respectivement avant adaptation du faisceau lumineux, et avec adaptation du faisceau lumineux selon un premier et un deuxième mode de réalisation de la présente invention ;
- la Figure 4 représente une vue en perspective un dispositif d'adaptation selon un premier mode de réalisation de la présente invention ;
- la Figure 5 représente une vue en perspective d'une variante de réalisation du dispositif d'adaptation de la Figure 4 ;
- la Figure 6 représente une vue en perspective d'un dispositif d'adaptation selon un deuxième mode de réalisation de la présente invention ;
- les Figure 7A, 7B et 7C représentent des vues en coupe de profils de stries utilisables dans le dispositif d'adaptation des Figures 5 et 6 ;
- la Figure 8 représente une vue en perspective d'un dispositif d'adaptation selon une variante du deuxième mode de réalisation de la présente invention ;
- les Figures 9A et 9B représentent une vue de face des glaces des projecteurs droit et gauche respectivement d'un véhicule automobile, munies chacune d'un dispositif d'adaptation selon la présente invention ;
- les Figures 10A et 10B représentent une vue en plan à échelle agrandie des dispositifs d'adaptation destinés à équiper les glaces des Figures 9A et 9B respectivement ;
- les Figures 11A et 11B représentent une vue en plan des gabarits de pose des dispositifs d'adaptation sur les glaces des Figures 9A et 9B respectivement ;
- la Figure 12 représente une vue en perspective d'un dispositif d'adaptation selon un troisième mode de réalisation de la présente invention, et
- la Figure 13 représente une vue en plan du dispositif d'adaptation de la Figure 12.

En référence tout d'abord aux Figures 1 et 2, on a représenté un projecteur du genre elliptique auquel peut s'appliquer la présente invention. Un tel projecteur comporte de façon classique une source lumineuse S, telle que par exemple le filament d'une lampe à incandescence ou l'arc électrique d'une lampe à décharge. La source lumineuse est située au voisinage immédiat d'un foyer objet Fₒ d'un miroir récupérateur et concentrateur M de forme ellipsoïdale, qui fournit à son foyer image F; l'image de la source S sous forme d'une tache lumineuse possédant une répartition appropriée de la lumière au sein de cette tache. Une lentille convergente L, par exemple plan-convexe, est disposée en aval du miroir M, de telle manière que son foyer objet F_{L} coïncide avec le foyer image F; du miroir elliptique M. De cette manière, la lentille L projette un faisceau de rayons sensiblement parallèles pour éclairer la route devant le véhicule, à travers une glace de protection G, cette glace étant lisse, c'est à dire non déviatrice ou faiblement déviatrice.

De manière avantageuse, le miroir M est un miroir apte à engendrer par lui-même une tache lumineuse possédant un certain étalement en largeur, comme décrit dans les documents FR-A-2 704 044 et FR-A-2 773 604 au nom de la Demanderesse.

Un cache fixe ou escamotable CA permet, de façon connue en soi, de venir occulter une partie de la tache lumineuse au voisinage du foyer F_{L} de la lentille L, de manière à ce que la lentille L projette sur la route un faisceau de croisement, délimité par une coupure supérieure de configuration déterminée. Si le cache CA est escamotable, la position escamotée de ce dernier laisse la tache lumineuse intacte, de sorte la lentille L projette sur la route un faisceau de route sans coupure.

Le faisceau de croisement engendré lorsque le cache CA occulte une partie de la tache lumineuse est un faisceau de croisement aux normes européennes, par exemple pour la circulation à droite, et sa répartition est illustrée sur la Figure 3A. Cette Figure représente l'intersection par un écran perpendiculaire à l'axe optique du projecteur du faisceau obtenu à l'aide du projecteur que l'on vient de décrire, la ligne YY' représentant l'intersection de cet écran avec un plan horizontal. On observe sur cette Figure une demi-coupure C_{g} essentiellement horizontale à gauche de l'axe optique X'X du projecteur, et une demi-coupure C_{d} à droite de l'axe optique X'X, inclinée d'environ 15° par rapport à l'horizontale et au-dessus de cette dernière.

Le faisceau de croisement comporte ainsi une première partie F_{I} située en dessous de l'horizontale Y'Y et une deuxième partie F_{II} située au-dessus de l'horizontale Y'Y et en dessous de la demi-coupure C_{d}.

On comprend donc que lorsque le véhicule équipé d'un tel projecteur est amené à circuler dans un pays où la circulation se fait à gauche, la partie de lumière située sous la demi-coupure C_{d}, c'est à dire comprise dans la partie F_{II}, deviendra éblouissante pour les véhicules circulant en sens inverse.

Pour éviter cette gêne, selon la présente invention, il est prévu de réaliser la modification de la géométrie du faisceau lumineux imposée par le changement du sens du trafic par des moyens sensiblement aussi simples à mettre en oeuvre et aussi peu onéreux que le cache vacancier décrit en introduction, tout en conservant l'intégralité du flux lumineux émis par le projecteur.

En effet, la présente invention repose sur la découverte inattendue qu'avec un projecteur du genre elliptique tel qu'on vient de le décrire, il est quand même possible d'éliminer totalement les zones gênantes du faisceau lumineux lors d'un inversion du sens de circulation, tout en conservant les propriétés photométriques du faisceau lumineux requises par la législation ou la réglementation.

Conformément à la présente invention, on détermine sur la glace de protection G au moins une première région I à travers laquelle passent les rayons lumineux correspondant à la partie F_{I} du faisceau de croisement située en dessous de l'horizontale Y'Y et au moins une deuxième région II à travers laquelle passent des rayons lumineux correspondant à la partie F_{II} du faisceau de croisement située entre l'horizontale Y'Y et la demi-coupure C_{d} située au-dessus de l'horizontale Y'Y.

La deuxième région II peut par exemple être déterminée en déplaçant devant la glace de protection G un cache opaque, et observer sur l'écran E de la Figure 3A l'effet résultant dans le faisceau lumineux. Pour une position, une forme et une dimension données de ce cache, le faisceau lumineux sur l'écran E ne présente plus de partie telle que F_{II}. Le cache opaque indique ainsi la région II de la glace de protection G correspondant à la partie de faisceau F_{II}.

Il suffit alors de remplacer le cache opaque par un dispositif d'adaptation 10 qui modifie le trajet des rayons lumineux passant par cette deuxième région II, pour dévier vers le bas le trajet de ces rayons lumineux et pour qu'ils soient situés dans la partie F_{I} du faisceau de croisement située en dessous de l'horizontale Y'Y.

Comme on l'a représenté sur la Figure 4, le dispositif d'adaptation, désigné dans son ensemble par la référence 10, est réalisé sous la forme d'un élément transparent et déviateur de la lumière qui le traverse.

Avantageusement, un tel élément 10 transparent et déviateur de lumière constituant le dispositif d'adaptation comporte, lorsqu'il est en place sur le véhicule, une première partie sensiblement prismatique déviant la lumière vers le bas. Comme on le voit sur la Figure 4, le dispositif d'adaptation comporte deux faces sensiblement planes 12 et 14 formant entre elles un angle α faible, par exemple inférieur à 5 degrés, le sommet de cet angle pointant vers le haut lorsqu'il est en place sur le projecteur du véhicule.

Lorsque le dispositif d'adaptation 10 est mis en place sur la deuxième région II de la glace du projecteur, la partie F_{II} du faisceau lumineux est déviée vers le bas, et occupe la position représentée en F_{II}', comme on l'a représenté sur la Figure 3B.

On a donc bien réalisé la modification de la géométrie du faisceau lumineux imposée par le changement du sens du trafic avec des moyens aussi simples à mettre en oeuvre et aussi peu onéreux que le cache vacancier décrit plus haut, tout en conservant l'intégralité du flux lumineux émis par le projecteur.

Bien entendu, la partie sensiblement prismatique du dispositif d'adaptation 10 peut être constituée d'un prisme proprement dit, comme on l'a représenté sur la Figure 4, ou elle peut être constituée par un prisme de Fresnel, comme on l'a représenté sur la Figure 5. Dans un tel prisme de Fresnel, au moins l'une des faces, par exemple la face 12, est discontinue et formée de stries horizontales 16. La partie sensiblement prismatique du dispositif d'adaptation se présente ainsi comme un empilement de prismes élémentaires, de même angle au sommet ou ayant des angles au sommet voisins, et par exemple évoluant d'un angle au suivant d'un même incrément. Les stries horizontales 16 formées sur la face 12 du dispositif d'adaptation peuvent avoir un profil sensiblement triangulaire, ainsi qu'on l'a représenté sur la Figure 7A, ou un profil sensiblement curviligne, ainsi qu'on l'a représenté sur la Figure 7B.

On peut encore améliorer le faisceau obtenu à l'aide du dispositif d'adaptation 10 qui vient d'être décrit. En effet, on voit sur la Figure 3B que le faisceau lumineux comporte un endroit recevant à la fois les parties F_{I} et F_{II}', cette superposition pouvant être nuisible à l'homogénéité du faisceau résultant.

Selon un deuxième aspect de l'invention, il est prévu également de dévier horizontalement les rayons lumineux traversant la deuxième région II de la surface de la glace de protection G pour qu'ils soient situés dans la partie du faisceau de croisement F_{I} située en dessous de l'horizontale et qu'ils soient répartis dans cette partie du faisceau de croisement.

Dans ce but, on peut former sur une des faces 12 et 14 de la partie sensiblement prismatique du dispositif d'adaptation des stries verticales 18 pour dévier la lumière horizontalement, comme on l'a représenté sur la Figure 6. Les stries verticales 18 pourront avoir un profil sensiblement prismatique, comme on l'a représenté sur la Figure 7B, les faces des parties prismatiques étant légèrement curvilignes, ou elles pourront avoir un profil purement curviligne, ainsi qu'on l'a représenté sur les Figures 7B et 7C.

De cette manière, les rayons lumineux traversant le dispositif d'adaptation subiront, en plus de la déviation verticale vers le bas due à la partie prismatique que l'on vient de décrire, une déviation horizontale dont l'amplitude sera fixée par le profil des stries verticales 18. On obtient ainsi, lorsque le dispositif d'adaptation 10 est mis en place sur la deuxième région II de la glace du projecteur, que la partie F_{II} du faisceau lumineux soit d'une part déviée vers le bas, grâce à la partie sensiblement prismatique du dispositif d'adaptation, et soit d'autre part déviée et répartie horizontalement, de manière à occuper la position représentée en F_{II}", comme on l'a représenté sur la Figure 5C.

La déviation horizontale obtenue avec les stries 18, combinée à la déviation verticale vers le bas procurée par la partie prismatique, résulte en un étalement horizontal du faisceau lumineux, en dessous de l'horizontale représentée par la demi-coupure initiale Cg.

On pourra bien sûr combiner la déviation horizontale qui vient d'être décrite avec la déviation verticale procurée par un prisme de Fresnel, tel qu'on l'a représenté sur la Figure 8. Le dispositif d'adaptation 10 comporte ainsi sur une face des stries horizontales 16 telles que celles qui sont représentées sur les Figures 7A ou 7B, et des stries verticales telles que celles qui sont représentées sur les Figures 7B ou 7C.

On a donc bien là encore réalisé la modification de la géométrie du faisceau lumineux imposée par le changement du sens du trafic avec des moyens aussi simples et aussi peu onéreux que le cache vacancier décrit plus haut, tout en conservant l'intégralité du flux lumineux émis par le projecteur, et en respectant les exigences en matière de photométrie du faisceau ainsi modifié.

On a représenté sur les Figures 9A et 9B une vue de face des glaces lisses gauche et droite G_{R} et G_{L} de projecteurs elliptiques équipant un véhicule automobile, ces glaces G_{R} et G_{L} étant munies chacune d'un dispositif d'adaptation 10_{R} et 10_{L} respectivement, représentés sur les Figures 10A et 10B. On voit sur les Figures 9A et 9B que les dispositifs d'adaptation 10_{R} et 10_{L} sont disposés sur la glace lisse de manière différente selon que l'on considère le projecteur droit ou le projecteur gauche du véhicule.

De manière à faciliter pour l'utilisateur l'installation des dispositifs d'adaptation à un changement de sens de circulation, la présente invention prévoit également de fournir un gabarit de pose, tel que ceux que l'on a représentés sur les Figures 11A et 11B pour les projecteurs dont les glaces G_{R} et G_{L} sont représentées sur les Figures 9A et 9B. On voit sur les Figures 11 A et 11B que chaque gabarit 11_{R} et 11_{L} est adapté à la forme totale de la glace de protection du projecteur de croisement à laquelle il est destiné, et qu'il délimite la deuxième région de la glace de protection, celle sur laquelle le dispositif d'adaptation doit être apposé. Il est alors facile pour l'utilisateur de mettre en place, sans risque d'erreur, les dispositifs d'adaptation 10_{R} et 10_{L} à un changement de sens de circulation.

Dans certains cas, il pourra suffire que le gabarit délimite simplement la région de la glace de protection du projecteur sur laquelle doit être disposé le dispositif d'adaptation. Comme on l'a indiqué sur les Figures 9A et 9B, un tel gabarit pourra être constitué de l'indication de la distance X ou Y du bord extérieur de la glace à laquelle il convient d'apposer le dispositif d'adaptation. Le gabarit pourra également être constitué de repères tels que des points saillants, de légères nervures, d'une impression en sérigraphie, etc.. sur la glace du projecteur.

Etant données les contraintes imposées par l'aérodynamisme des véhicules modernes, aussi bien que des considérations de style, la glace G peut être plus ou moins inclinée par rapport à la verticale, plus ou moins éloignée de la source lumineuse ou du miroir réflecteur, de sorte que le dispositif d'adaptation que l'on vient de décrire peut n'apporter qu'une adaptation imparfaite. On pourra alors réaliser un tel dispositif d'adaptation ainsi qu'on l'a représenté sur les Figures 12 et 13.

On voit sur ces Figures que le dispositif d'adaptation 10 peut comporter plusieurs sections, en l'occurrence des sections 20, 30, 40 et 50, chacune étant réalisée selon l'un des modes de réalisation décrits plus haut. Par exemple, la section 20 peut être constituée de stries à profil triangulaire, comme sur la Figure 7A, la section 30 de stries à profil curviligne, comme sur la Figure 7C, et les sections 40 et 50 de stries à profil sensiblement prismatique, comme sur la Figure 7B. De plus, l'angle au sommet de la partie déviatrice vers le bas peut varier d'une section à l'autre, par exemple entre les sections 40 et 50.

Bien entendu, la partie déviatrice vers le bas du dispositif d'adaptation représenté sur la Figure 12 pourra être réalisée sous forme d'un prisme de Fresnel, comme on l'a représenté sur les Figures 5 et 8.

On a donc bien réalisé la modification de la géométrie du faisceau lumineux émis par un projecteur du genre elliptique, modification imposée par le changement du sens du trafic, avec des moyens aussi simples et aussi peu onéreux que le cache vacancier de la technique antérieure, tout en conservant l'intégralité du flux lumineux émis par le projecteur, et en respectant les exigences en matière de photométrie du faisceau ainsi modifié.

De plus, cette modification de la géométrie du faisceau n'est effectuée que sur la partie indésirable du faisceau, en préservant intacte la partie du faisceau qui ne risque pas de gêner les autres usagers. Comme on le voit bien sur les Figures 3A, 3B et 3C, la demi-coupure Cg n'est pas affectée par le procédé ou le dispositif selon la présente invention, seule la partie F_{II} du faisceau située sous la demi-coupure C_{d} étant adaptée pour venir s'ajuster au niveau de la demi-coupure C_{g}. Le dispositif d'adaptation selon la présente invention n'est ainsi disposé que sur une partie de la glace de protection, pour ne dévier verticalement et horizontalement qu'une partie du faisceau lumineux émis par le projecteur, à la manière du cache vacancier de l'art antérieur.

Bien entendu, la présente invention n'est pas limitée aux modes de réalisation qui ont été décrits, mais l'homme du métier pourra au contraire lui apporter de nombreuses modifications qui rentrent dans son cadre. C'est ainsi par exemple que le dispositif d'adaptation selon la présente invention pourra être disposé sur une surface de masque différente de celle qui est constituée par la glace de protection du projecteur, dans le cas où une telle surface existerait en amont de la glace de protection. C'est ainsi également que le dispositif d'adaptation pourra être réalisé sous forme d'un film adhésif en matière plastique souple pour pouvoir se conformer à la courbure de la glace de protection du projecteur à équiper. Les caractéristiques de déviation verticale et horizontale du dispositif auront alors été calculées pour être optimales dans une telle configuration non plane. De plus, bien que la description qui précède se soit plus particulièrement rapportée au cas où un faisceau pour trafic à droite doit être adapté pour convenir à un trafic à gauche, l'homme du métier saura immédiatement faire les adaptations permettant de traiter le cas inverse.

## Revendications

1. Procédé pour adapter un faisceau de croisement d'un projecteur du genre elliptique pour véhicule automobile à un sens de circulation inverse, le projecteur comportant, en amont d'une glace de protection (G) non déviatrice ou faiblement déviatrice de la lumière, une source lumineuse (S) émettant des rayons lumineux vers un miroir récupérateur et concentrateur (M) qui les renvoie en direction d'une lentille convergente (L) pour former, en coopération avec un cache (CA) un faisceau de croisement comportant de part et d'autre d'un axe optique (X'X) une demi-coupure (C_{g}) sensiblement horizontale s'étendant d'un côté de l'axe optique (X'X) et une demi-coupure (C_{d}) située au-dessus de l'horizontale (Y'Y) s'étendant de l'autre côté de l'axe optique (X'X), le procédé comportant les étapes consistant à :
- déterminer sur la surface extérieure de la glace de protection (G) au moins une première région (I) à travers laquelle passent les rayons lumineux correspondant à la partie (F_{I}) du faisceau de croisement située en dessous de l'horizontale et au moins une deuxième région (II) à travers laquelle passent des rayons lumineux correspondant à la partie (F_{II}) du faisceau de croisement située entre l'horizontale (Y'Y) et la demi-coupure (C_{d}) située au-dessus de l'horizontale (Y'Y),
- disposer sur la deuxième région (II) de la surface extérieure de la glace de protection (G) au moins un dispositif (10) modifiant le trajet des rayons lumineux passant par cette deuxième région (II),
- dévier vers le bas le trajet des rayons lumineux traversant la deuxième région (II) de glace de protection (G) pour qu'ils soient situés dans la partie (F_{I}) du faisceau de croisement située en dessous de l'horizontale (Y'Y), le procédé étant **caractérisé en ce qu'**il comporte l'étape supplémentaire consistant à dévier horizontalement les rayons lumineux traversant la deuxième région (II) de la surface de la glace de protection (G) pour qu'ils soient situés dans la partie (F_{I}) du faisceau de croisement située en dessous de l'horizontale (Y'Y) et répartis dans cette partie (F_{I}) du faisceau de croisement.

2. Procédé selon la revendication 1, **caractérisé en ce que** la déviation du trajet des rayons lumineux passant par la deuxième région (II) de la glace (G) de protection du projecteur est effectuée par un élément (10) transparent et déviateur de lumière.

3. Procédé selon la revendication 2, **caractérisé en ce que** l'élément (10) transparent et déviateur de lumière comporte, lorsqu'il est en place sur le projecteur du véhicule, une première partie sensiblement prismatique déviant la lumière vers le bas et une deuxième partie déviant la lumière horizontalement

4. Procédé selon la revendication 3, **caractérisé en ce qu'**au moins une des première ou deuxième parties est constituée par un prisme de Fresnel (16, 18).

5. Procédé selon la revendication 3, **caractérisé en ce qu'**au moins une des première ou deuxième parties est constituée par des stries à profil curviligne (16, 18).

6. Dispositif d'adaptation (10) pour la mise en oeuvre du procédé selon l'une quelconque des revendications précédentes, **caractérisé en ce qu'**il est destiné à être interposé sur le trajet d'une partie d'un faisceau lumineux émis par un projecteur de croisement du genre elliptique pour véhicule automobile comportant, en amont d'une glace de protection (G) non déviatrice ou faiblement déviatrice de la lumière, une source lumineuse (S) émettant des rayons lumineux vers un miroir récupérateur et concentrateur (M) qui les renvoie en direction d'une lentille convergente (L) pour former, en coopération avec un cache (CA) un faisceau de croisement comportant de part et d'autre d'un axe optique (X'X) une demi-coupure (C_{g}) sensiblement horizontale s'étendant d'un côté de l'axe optique (X'X) et une demi-coupure (C_{d}) située au-dessus de l'horizontale (Y'Y) s'étendant de l'autre côté de l'axe optique (X'X), le dispositif étant destiné à adapter la partie située au-dessus de l'horizontale (Y'Y) du faisceau lumineux émis par le projecteur de croisement lorsque le véhicule circule selon un sens de trafic inverse à celui pour lequel le projecteur a été conçu, et **en ce qu'**il est constitué d'un matériau transparent et déviateur de la lumière.

7. Dispositif selon la revendication 6, **caractérisé en ce qu'**il comporte, lorsqu'il est en place sur le projecteur du véhicule, une première partie sensiblement prismatique déviant la lumière vers le bas et une deuxième partie déviant la lumière latéralement.

8. Dispositif selon la revendication 7, **caractérisé en ce qu'**au moins une des première et deuxième parties est constituée par un prisme de Fresnel (16, 18).

9. Dispositif selon la revendication 7, **caractérisé en ce qu'**au moins une des première et deuxième parties est constituée par des stries à profil curviligne (16, 18).

10. Dispositif selon l'une quelconque des revendications 6 à 9, **caractérisé en ce qu'**il est disposé sur la surface extérieure de la glace (G) de protection du projecteur.

11. Dispositif selon l'une quelconque des revendications 6 à 10, **caractérisé en ce qu'**il comporte au moins deux sections (20, 30, 40, 50) comprenant chacune une première et une deuxième partie, l'angle au sommet de la première partie sensiblement prismatique de chaque section (20, 30, 40, 50) étant différent.

12. Dispositif selon l'une quelconque des revendications 6 à 10, **caractérisé en ce qu'**il comporte au moins deux sections (20, 30, 40, 50) comprenant chacune une première et une deuxième partie, le profil des stries de la deuxième partie de chaque section (20, 30, 40, 50) étant différent.

13. Gabarit (11_{R}, 11_{L}) pour la mise en oeuvre du procédé selon l'une quelconque des revendications 1 à 5, **caractérisé en ce qu'il** délimite la deuxième région (II) de la glace (G) de protection du projecteur sur laquelle doit être disposé le dispositif (10) selon l'une quelconque des revendications 6 à 12.

14. Gabarit selon la revendication 13, **caractérisé en ce qu'**il est adapté à la forme totale de la glace (G) de protection du projecteur de croisement et **en ce qu'**il délimite la deuxième région (II) de la glace (G) de protection du projecteur sur laquelle doit être disposé le dispositif (10) selon l'une quelconque des revendications 6 à 12.

15. Projecteur de croisement du genre elliptique pour véhicule automobile, comportant, en amont d'une glace de protection (G) non déviatrice ou faiblement déviatrice de la lumière, une source lumineuse (S) émettant des rayons lumineux vers un miroir récupérateur et concentrateur (M) qui les renvoie en direction d'une lentille convergente (L) pour former, en coopération avec un cache (CA) un faisceau de croisement comportant de part et d'autre d'un axe optique (X'X) une demi-coupure (C_{g}) supérieure sensiblement horizontale s'étendant d'un côté de l'axe optique (X'X) et une demi-coupure (C_{d}) située au-dessus de l'horizontale (Y'Y) s'étendant de l'autre côté de l'axe optique (X'X), le faisceau de croisement étant susceptible d'être adapté selon un procédé conforme à l'une quelconque des revendications 1 à 5, **caractérisé en ce que** la glace (G) de protection est munie d'un gabarit (11_{R}, 11_{L}) selon l'une des revendications 13 ou 14.

16. Projecteur de croisement pour véhicule automobile, comportant une source lumineuse (S) émettant des rayons lumineux vers un miroir réflecteur (M) qui les renvoie en direction d'une glace de protection (G) pour former, en coopération avec un cache (CA) un faisceau de croisement comportant de part et d'autre d'un axe optique (X'X) une demi-coupure (C_{g}) supérieure sensiblement horizontale s'étendant d'un côté de l'axe optique (X'X) et une demi-coupure (C_{d}) située au-dessus de l'horizontale (Y'Y) s'étendant de l'autre côté de l'axe optique (X'X), le faisceau de croisement étant susceptible d'être adapté selon un procédé conforme à l'une quelconque des revendications 1 à 5, **caractérisé en ce que** la glace (G) de protection est munie d'un dispositif (10) selon l'une quelconque des revendications 6 à 12.

## Claims

1. Method for adapting the dipped beam of a headlight of the elliptical type for a motor vehicle to driving on the opposite side, the headlight comprising, upstream of a protective lens (G) that does not divert light, or only slightly so, a light source (S) emitting light rays towards a recuperating and concentrating mirror (M) that returns them in the direction of a convergent lens (L) in order to form, in cooperation with a cover (CA), a dipped beam comprising on each side of an optical axis (X'X) a substantially horizontal half-cutoff (Cg) extending on one side of the optical axis (X'X) and a half-cutoff (C_{d}) situated above the horizontal (Y'Y) extending on the other side of the optical axis (X'X), the method comprising the steps consisting of:
- determining, on the external surface of the protective lens (G), at least one first region (I) through which there pass the light rays corresponding to the part (F_{I}) of the dipped beam situated below the horizontal and at least one second region (II) through which there pass light rays corresponding to the part (F_{II}) of the dipped beam situated between the horizontal (Y'Y) and the half-cutoff (C_{d}) situated above the horizontal (Y'Y),
- disposing on the second region (II) of the external surface of the protective lens (G) at least one device (10) modifying the path of the light rays passing through this second region (II),
- diverting downwards the path of the light rays passing through the second region (II) of the protective lens (G) so that they are situated in the part (F_{I}) of the dipped beam situated below the horizontal (Y'Y), the method being **characterised in that** it comprises the supplementary step consisting of horizontally diverting the light rays passing through the second region (II) of the surface of the protective lens (G) so that they are situated in the part (F_{I}) of the dipped beam situated below the horizontal (Y'Y) and distributed in this part (F_{I}) of the dipped beam.

2. Method according to claim 1, **characterised in that** the diversion of the path of the light rays passing through the second region (II) of the protective lens (G) of the headlight is effected by a transparent light-diverting element (10).

3. Method according to claim 2, **characterised in that** the transparent light-diverting element (10) comprises, when it is placed on the headlight of the vehicle, a first substantially prismatic part diverting the light downwards and a second part diverting the light horizontally.

4. Method according to claim 3, **characterised in that** at least one of the first or second parts consists of a Fresnel prism (16, 18).

5. Method according to claim 3, **characterised in that** at least one of the first or second parts consists of serrations with a curved profile (16, 18).

6. Adaptation device (10) for implementing the method according to any one of the preceding claims, **characterised in that** it is intended to be interposed on the path of part of a light beam emitted by a dipped headlight of a elliptical type for a motor vehicle comprising, upstream of a protective lens (G) that does not divert light or only slightly so, a light source (S) emitting light rays towards a recuperating and concentrating mirror (M) that returns them in the direction of a convergent lens (L) in order to form, in cooperation with a cover (CA), a dipped beam comprising, on each side of an optical axis (X'X), a substantially horizontal half-cutoff (Cg) extending on one side of the optical axis (X'X) and a half-cutoff (C_{d}) situated above the horizontal (Y'Y) extending on the other side of the optical axis (X'X), the device being intending to adapt the part situated above the horizontal (Y'Y) of the light beam emitted by the dipped headlight when the vehicle is travelling on the opposite traffic side to that for which the headlight was designed and **in that** it is formed from a transparent light-diverting material.

7. Device according to claim 6, **characterised in that** it comprises, when it is in place on the vehicle headlight, a first substantially prismatic part diverting the light downwards and a second part diverting the light laterally.

8. Device according to claim 7, **characterised in that** at least one of the first and second parts consists of a Fresnel prism (16, 18).

9. Device according to claim 7, **characterised in that** at least one of the first and second parts consists of serrations with a curved profile (16, 18).

10. Device according to any one of claims 6 to 9,
**characterised in that** it is disposed on the external surface of the protective lens (G) of the headlight.

11. Device according to any one of claims 6 to 10, **characterised in that** it comprises at least two sections (20, 30, 40, 50) each comprising a first and second part, the top of the first substantially prismatic part of each section (20, 30, 40, 50) being different.

12. Device according to any one of claims 6 to 10, **characterised in that** it comprises at least two sections (20, 30, 40, 50) each comprising a first and second part, the profile of the serrations on the second part of each section (20, 30, 40, 50) being different.

13. Template (11_{R}, 11_{L}) for implementing the method according to any one of claims 1 to 5, **characterised in that** it delimits the second region (II) of the protective lens (G) of the headlight on which the device (10) according to any one of claims 6 to 12 is to be disposed.

14. Template according to claim 13, **characterised in that** it is adapted to the total form of the protective lens (G) of the dipped headlight and **in that** it delimits the second region (II) of the protective lens (G) of the headlight on which the device (10) according to any one of claims 6 to 12 is to be disposed.

15. Dipped headlight of the elliptical type for a motor vehicle, comprising, upstream of a protective lens (G) that does not divert light or only slightly so, a light source (S) emitting light rays towards a recuperating and concentrating mirror (M) that returns them in the direction of a convergent lens (L) in order to form, in cooperation with a cover (CA), a dipped beam comprising, on each side of an optical axis (X'X), a substantially horizontal top half-cutoff (Cg) extending on one side of the optical axis (X'X) and a half-cutoff (C_{d}) situated above the horizontal (Y'Y) extending on the other side of the optical axis (X'X), the dipped beam being able to be adapted according to a method in accordance with any one of claims 1 to 5, **characterised in that** the protective lens (G) is provided with a template (11_{R}, 11_{L}) according to one of claims 13 or 14.

16. Dipped headlight for a motor vehicle, comprising a light source (S) emitting light rays towards a reflecting mirror (M) that returns them in the direction of a protective lens (G) in order to form, in cooperation with a cover (CA), a dipped beam comprising, on each side of an optical axis (X'X), a substantially horizontal top half-cutoff (Cg) extending on one side of the optical axis (X'X) and a half-cutoff (C_{d}) situated above the horizontal line (Y'Y) extending on the other side of the optical axis (X'X), the dipped beam being able to be adapted according to a method in accordance with any one of claims 1 to 5, **characterised in that** the protective lens (G) is provided with a device (10) according to any one of claims 6 to 12.

## Patentansprüche

1. Verfahren zum Anpassen eines Abblendlichtbündels eines Ellipsoid-Kraftfahrzeugscheinwerfers an einen Verkehr auf der anderen Straßenseite, wobei der Scheinwerfer vor einer nicht oder nur geringfügig lichtablenkenden Schutzscheibe (G) eine Lichtquelle (S) umfasst, die Lichtstrahlen zu einem strahlensammelnden und -bündelnden Reflektor (M) aussendet, der diese in Richtung einer Sammellinse (L) reflektiert, um im Zusammenwirken mit einer Abdeckung (CA) ein Abblendlichtbündel zu formen, das zu beiden Seiten einer optischen Achse (X'X) eine Hell-Dunkel-Grenze aufweist mit einer auf einer Seite der optischen Achse (X'X) verlaufenden, im Wesentlichen horizontalen Hälfte (C_{g}) und einer auf der anderen Seite der optischen Achse (X'X) verlaufenden, oberhalb der Horizontalen (Y'Y) gelegenen Hälfte (C_{d}), wobei das Verfahren folgende Schritte umfasst:
- Bestimmen wenigstens eines ersten Bereichs (I) auf der Außenseite der Schutzscheibe (G), durch den die Lichtstrahlen verlaufen, die dem unterhalb der Horizontalen liegenden Teil (F_{I}) des Abblendlichtbündels entsprechen, und wenigstens eines zweiten Bereichs (II), durch den die Lichtstrahlen verlaufen, die dem Teil (F_{II}) des Abblendlichtbündels entsprechen, das zwischen der Horizontalen (Y'Y) und der über der Horizontalen (Y'Y) gelegenen Hälfte (C_{d}) der Hell-Dunkel-Grenze liegt,
- Anordnen wenigstens einer Vorrichtung (10) in dem zweiten Bereich (II) der Außenseite der Schutzscheibe (G), die den Weg der durch diesen zweiten Bereich (II) verlaufenden Lichtstrahlen verändert,
- Ablenken des Wegs der den zweiten Bereich (II) der Schutzscheibe (G) durchquerenden Lichtstrahlen nach unten, damit diese in dem Teil (F_{I}) des Abblendlichtbündels liegen, der unterhalb der Horizontalen (Y'Y) liegt,
wobei das Verfahren **dadurch gekennzeichnet ist, dass** es zusätzlich den Schritt umfasst, die Lichtstrahlen, die den zweiten Bereich (II) der Oberfläche der Schutzscheibe (G) durchqueren, horizontal abzulenken, damit diese in dem unterhalb der Horizontalen (Y'Y) gelegenen Teil (F_{I}) des Abblendlichtbündels liegen und in diesem Teil (F_{I}) des Abblendlichtbündels verteilt sind.

2. Verfahren nach Anspruch 1,
**dadurch gekennzeichnet, dass** das Ablenken des Wegs der Lichtstrahlen, die durch den zweiten Bereich (II) der Schutzscheibe (G) des Scheinwerfers verlaufen, durch ein lichtdurchlässiges Lichtablenkelement (10) erfolgt.

3. Verfahren nach Anspruch 2,
**dadurch gekennzeichnet, dass** das lichtdurchlässige Lichtablenkelement (10), wenn es an dem Fahrzeugscheinwerfer angebracht ist, ein erstes das Licht nach unten ablenkendes, im Wesentlichen prismenförmiges Teil und ein zweites das Licht horizontal ablenkendes Teil umfasst.

4. Verfahren nach Anspruch 3,
**dadurch gekennzeichnet, dass** wenigstens einer der ersten oder zweiten Teile durch ein Fresnel-Prisma (16, 18) gebildet ist.

5. Verfahren nach Anspruch 3,
**dadurch gekennzeichnet, dass** wenigstens einer der ersten oder zweiten Teile durch Rippen (16, 18) mit gekrümmten Profil gebildet ist.

6. Anpassungsvorrichtung (10) zur Durchführung des Verfahrens nach einem der vorhergehenden Ansprüche, **dadurch gekennzeichnet, dass** sie dazu bestimmt ist, in den Weg eines Teils eines Lichtbündels eingefügt zu werden, das durch einen Ellipsoid-Kraftfahrzeugabblendlichtscheinwerfer ausgesandt wird, der vor einer nicht oder nur geringfügig lichtablenkenden Schutzscheibe (G) eine Lichtquelle (S) umfasst, die Lichtstrahlen zu einem strahlensammelnden und -bündelnden Reflektor (M) aussendet, der diese in Richtung einer Sammellinse (L) reflektiert, um im Zusammenwirken mit einer Abdeckung (CA) ein Abblendlichtbündel zu formen, das zu beiden Seiten einer optischen Achse (X'X) eine Hell-Dunkel-Grenze aufweist mit einer auf einer Seite der optischen Achse (X'X) verlaufenden, im Wesentlichen horizontalen Hälfte (C_{g}) und einer auf der anderen Seite der optischen Achse (X'X) verlaufenden, oberhalb der Horizontalen (Y'Y) gelegenen Hälfte (C_{d}), wobei die Vorrichtung dazu bestimmt ist, den über der Horizontalen (Y'Y) gelegenen Teil des von dem Abblendlichtscheinwerfer ausgesandten Lichtbündels anzupassen, wenn das Fahrzeug in einem Verkehr auf der anderen Straßenseite fährt als die, für die der Scheinwerfer ursprünglich ausgelegt wurde, und dass sie aus einem lichtdurchlässigen, lichtablenkenden Material gebildet ist.

7. Vorrichtung nach Anspruch 6,
**dadurch gekennzeichnet, dass** sie ein erstes das Licht nach unten ablenkendes, im Wesentlichen prismenförmiges Teil und ein zweites das Licht seitlich ablenkendes Teil umfasst, wenn sie an dem Fahrzeugscheinwerfer angebracht ist.

8. Vorrichtung nach Anspruch 7,
**dadurch gekennzeichnet, dass** wenigstens einer der ersten oder zweiten Teile durch ein Fresnel-Prisma (16, 18) gebildet ist.

9. Vorrichtung nach Anspruch 7,
**dadurch gekennzeichnet, dass** wenigstens einer der ersten oder zweiten Teile durch Rippen (16, 18) mit gekrümmten Profil gebildet ist.

10. Vorrichtung nach einem der Ansprüche 6 bis 9,
**dadurch gekennzeichnet, dass** sie auf der Außenseite der Schutzscheibe (G) des Scheinwerfers angebracht ist.

11. Vorrichtung nach einem der Ansprüche 6 bis 10,
**dadurch gekennzeichnet, dass** sie wenigstens zwei Abschnitte (20, 30, 40, 50) mit jeweils einem ersten und einem zweiten Teil aufweist, wobei der Winkel am Scheitelpunkt des ersten im Wesentlichen prismenförmigen Teils eines jeden Abschnitts (20, 30, 40, 50) unterschiedlich ist.

12. Vorrichtung nach einem der Ansprüche 6 bis 10,
**dadurch gekennzeichnet, dass** sie wenigstens zwei Abschnitte (20, 30, 40, 50) mit jeweils einem ersten und einem zweiten Teil aufweist, wobei das Profil der Rippen des zweiten Teils eines jeden Abschnitts (20, 30, 40, 50) unterschiedlich ist.

13. Schablone (11_{R}, 11_{L}) zur Durchführung des Verfahrens nach einem der Ansprüche 1 bis 5,
**dadurch gekennzeichnet, dass** sie den zweiten Bereich (II) der Schutzscheibe (G) des Scheinwerfers begrenzt, auf der die Vorrichtung (10) nach einem der Ansprüche 6 bis 12 angebracht werden soll.

14. Schablone nach Anspruch 13,
**dadurch gekennzeichnet, dass** sie an die gesamte Form der Schutzscheibe (G) des Abblendlichtscheinwerfers angepasst ist, und dass sie den zweiten Bereich (II) der Schutzscheibe (G) des Scheinwerfers begrenzt, auf der die Vorrichtung (10) nach einem der Ansprüche 6 bis 12 angebracht werden soll.

15. Ellipsoid-Kraftfahrzeugabblendlichtscheinwerfer, der vor einer nicht oder nur geringfügig lichtablenkenden Schutzscheibe (G) eine Lichtquelle (S) umfasst, die Lichtstrahlen zu einem strahlensammelnden und -bündelnden Reflektor (M) aussendet, der diese in Richtung einer Sammellinse (L) reflektiert, um im Zusammenwirken mit einer Abdeckung (CA) ein Abblendlichtbündel zu formen, das zu beiden Seiten einer optischen Achse (X'X) eine Hell-Dunkel-Grenze aufweist mit einer auf einer Seite der optischen Achse (X'X) verlaufenden, im Wesentlichen horizontalen oberen Hälfte (C_{g}) und einer auf der anderen Seite der optischen Achse (X'X) verlaufenden, oberhalb der Horizontalen (Y'Y) gelegenen Hälfte (C_{d}), wobei das Abblendlichtbündel gemäß einem Verfahren nach einem der Ansprüche 1 bis 5 angepasst zu werden vermag,
**dadurch gekennzeichnet, dass** die Schutzscheibe (G) mit einer Schablone (11_{R}, 11_{L}) nach einem der Ansprüche 13 oder 14 versehen ist.

16. Kraftfahrzeugabblendlichtscheinwerfer, mit einer Lichtquelle (S), die Lichtstrahlen zu einem Reflektor (M) aussendet, der diese in Richtung einer Schutzscheibe (G) reflektiert, um im Zusammenwirken mit einer Abdeckung (CA) ein Abblendlichtbündel zu formen, das zu beiden Seiten einer optischen Achse (X'X) eine Hell-Dunkel-Grenze aufweist mit einer auf einer Seite der optischen Achse (X'X) verlaufenden, im Wesentlichen horizontalen oberen Hälfte (C_{g}) und einer auf der anderen Seite der optischen Achse (X'X) verlaufenden, oberhalb der Horizontalen (Y'Y) gelegenen Hälfte (C_{d}), wobei das Abblendlichtbündel gemäß einem Verfahren nach einem der Ansprüche 1 bis 5 angepasst zu werden vermag,
**dadurch gekennzeichnet, dass** die Schutzscheibe (G) mit einer Vorrichtung (10) nach einem der Ansprüche 6 bis 12 versehen ist.
